# EUROPÄISCHE PATENTSCHRIFT

(11) **EP 0 547 440 B1**
(45) Veröffentlichungstag und Bekanntmachung des Hinweises auf die Patenterteilung: **06.11.1996**
(21) Anmeldenummer: 92120618.1
(22) Anmeldetag: 03.12.1992
(51) Int. Cl.: B02C 21/02

(54) **Fahrbare Brecheinrichtung**
Mobile crusher apparatus
Groupe mobile de broyage

(30) Priorität: 18.12.1991 AT 2503/91
(43) Veröffentlichungstag der Anmeldung: 23.06.1993
(73) Patentinhaber: Frick, Dietmar, A-6842 Koblach (AT)
(72) Erfinder: Frick, Dietmar, A-6842 Koblach (AT)
(74) Vertreter: Hefel, Herbert, Dipl.-Ing.

(56) Entgegenhaltungen:
- DE-A- 3 227 834
- DE-A- 3 637 389
- DE-A- 3 904 501
- DE-C- 3 819 864
- DE-U- 8 534 877
- GB-A- 2 141 636

## Beschreibung

Die Erfindung bezieht sich auf eine fahrbare Brecheinrichtung mit einem Raupenfahrwerk mit den Merkmalen des Oberbegriffes des Patentanspruches 1.

Solche Brecheinrichtungen mit einem Raupenfahrwerk sind bekannt. Sie werden in Steinbrüchen eingesetzt zur Zerkleinerung des gewonnenen Gesteins, aber auch das Abbruchmaterial von Bauwerken wird in solchen Brecheinrichtungen zerkleinert. Einrichtungen dieser Art sind außerordentlich groß und schwer. Sie sind bis über 4 Meter hoch und ca. 16 Meter lang und ca. 45 Tonnen schwer. Am jeweiligen Einsatzort sind sie mittels ihres Raupenfahrwerks verfahrbar. Für den Straßentransport sind diese Raupenfahrwerke jedoch nicht geeignet. Brecheinrichtungen dieser Art können auf öffentlichen Verkehrsflächen bislang nur auf Tiefladern mit Sondergenehmigung und Begleitfahrzeugen transportiert werden. Bei einem solchen Transport sind nicht nur die Verkehrsflächen durch das enorme Gewicht der Brecheinrichtung selbst, sondern noch zusätzlich durch das hohe Gewicht der hier verwendeten Tieflader belastet.

Aus der DE-OS 39 04 501 ist ein solcher fahrbarer Brecher zur Zerkleinerung von Abbruchmaterial und sonstigem Bauschutt bekannt. Auf einem Raupenfahrgestell ist in aufrechter Lage ein Backenbrecher gelagert und im Bereich des oberen Brechermauls des Backenbrechers ist eine Brechgutaufgabevorrichtung angeordnet, die einen Aufgabetrichter und einen Schwingförderer aufweist. Am Raupenfahrgestell ist ferner ein Abzugförderer vorgesehen, dessen Aufgabeende in Tieflage unter dem Brecheraustrag angeordnet ist. Die Brechgutaufgabevorrichtung ist höhenverschwenkbar gelagert und mittels einer Hubvorrichtung von einer Hochlage für die Beschickung des Backenbrechers in eine Tieflage absenkbar, in der sie nicht oder nicht wesentlich über den Backenbrecher aufragt. Der Backenbrecher ist auf einem Raupenfahrwerk angeordnet. Sinn und Zweck dieser vorbekannten Konstruktion ist es, den fahrbaren Brecher so auszubilden, daß er in seinen Transportabmessungen vergleichsweise kompakt gebaut werden kann und vor allem eine gegenüber älteren Einrichtungen verminderte Transporthöhe aufweist, so daß er sich durch eine erhöhte Mobilität auszeichnet. Diese vorbekannte Konstruktion löst diese Aufgabe allerdings nur unzureichend, da zum Straßentransport dieser vorbekannten Einrichtung nach wie vor Tieflader und Sondergenehmigungen erforderlich sind.

Es sind aber auch fahrbare Brecheinrichtungen bekannt, und zwar aus DE-A-32 27 834, DE-U-85 34 877.5 und DE-A-36 37 389, die von vornherein durch die spezielle Ausbildung ihres Fahrwerks für den Straßentransport vorgesehen sind und welche über eine Sattelkupplung mit einem Zugfahrzeug verbindbar sind.

Von diesem Stand der Technik geht nun die Erfindung aus und sie zielt darauf ab, eine Brecheinrichtung mit einem Raupenfahrwerk der genannten Art so auszubilden, daß sie in einfacher Weise auf öffentlichen Verkehrsflächen ohne Tieflader transportiert werden kann und ohne daß es dazu Sondergenehmigungen für jeden einzelnen Fall bedarf und ohne die Verkehrsflächen noch zusätzlich zu belasten. Gemäß der Erfindung wird dies durch jene Maßnahmen erreicht, die Gegenstand und Inhalt des kennzeichnenden Teiles des Patentanspruches 1 sind.

Nach einer zweckmäßigen Ausführungsform ist vorgesehen, daß das Achsaggregat aus mehreren, in einem Rahmen gefedert gelagerten, nebeneinander angeordneten Radachsen besteht und der Rahmen an seiner Oberseite und vorzugsweise in seinem Längsmittelbereich paarweise vorgesehene Lagerlaschen aufweist, welche mit Lagerlaschen am Rahmen des Förderbandes mittels Achsbolzen oder Achsschäften verbindbar sind. Es ist so möglich, das erhebliche Gewicht einer solchen Brecheinrichtung einerseits großflächig zu verteilen und abzustützen, andererseits ist die Verbindung zwischen Rahmen und Achsaggregat sehr einfach zu bewerkstelligen, brauchen im Bedarfsfall doch nur Achsbolzen oder Achsschäfte eingesteckt und durch Splinte gesichert werden.

Ist weiterhin vorgesehen, daß die den Rahmen des Förderbandes und das Achsaggregat verbindenden Achsbolzen oder Achsschäfte parallel liegen zur Achse, um welche der Einfüllschacht schwenkbar ist, so sind die Eingriffe und Maßnahmen, die erforderlich sind, um die Brecheinrichtung für den Straßentransport umzurüsten, auf ein Minimum beschränkt.

Damit die Oberkante der Brecheinrichtung in ihrer Transportstellung die geringst mögliche Höhe einnimmt, die aufgrund der vorgegebenen Konstruktion überhaupt erreichbar ist, ist zweckmäßigerweise die obere, dem Brechwerkzeug zugewandte Begrenzungskante des Einfüllschachtes in an sich bekannter Weise gegen das Brechwerkzeug und dessen Antriebsmotor beinhaltenden Chassisrahmen schräg abfallend verläuft und daß der Neigungswinkel dieser Schräge im wesentlichen dem Neigungswinkel des Königszapfens gegenüber der Lotrechten entspricht.

Eine weitere vorteilhafte Maßnahme zur Verringerung der Länge der Brecheinrichtung für den Transportfall liegt darin, daß in an sich bekannter Weise der das Förderband tragende Rahmen bezogen auf seine Längsrichtung mindestens aus zwei, gegeneinander verschwenkbaren Abschnitten besteht und daß das Achsaggregat in oder nahe jenem Bereich des Abschnittes des Förderbandes angelenkt ist, an welchem die der vertikalen Verschwenkung des Förderbandes dienende Kolben-Zylinder-Einheit angreift.

Um für den Einfüllschacht einen weiten, freien Schwenkbereich sicherzustellen sind, bezogen auf das Brechwerkzeug bzw. den dieses aufnehmenden Chassisrahmen, Einfüllschacht und Förderband in an sich bekannter Weise an bzw. auf einander gegenüberliegenden Seiten des Chassisrahmens angeordnet, so daß der Einfüllschacht ungehindert und ohne zusätzliche Montage- bzw. Demontagearbeiten aus seiner Betriebsstellung in seine Transportstellung überführbar ist.

Wenngleich es zweckmäßig ist, das Förderband bzw. dessen Rahmen in einer vertikalen Ebene schwenkbar zu lagern, um beim betriebsmäßigen Einsatz die Abgabestelle des Brechgutes einstellen und den jeweiligen Arbeitsbedingungen weitestgehend anpassen zu können, könnte auch bei gegenüber dem Chassis fest angeordnetem Förderband die erfindungsgemäße Maßnahme vorgesehen sein, wenn die das Förderband und das Achsaggregat verbindende Mechanik höhenverstellbar ausgebildet ist. In diesem Fall kann das Achsaggregat auch beim betriebsmäßigen Einsatz der Brecheinrichtung am Rahmen des Förderbandes angeordnet bleiben, da dann, bei eventuell schwenkbarer Lagerung des Rahmens des Transportbandes über diese höhenverstellbare Mechanik betriebsmäßige Einstellungen des Förderbandes erreicht werden können.

Um die Erfindung zu veranschaulichen, wird sie unter Bezug auf die beiliegende Zeichnung anhand eines Ausführungsbeispieles näher erläutert. Es zeigen:
- Fig. 1: die Brecheinrichtung von der Seite in ihrer Betriebsstellung;
- Fig. 2: die Brecheinrichtung in Verbindung mit einer Sattelzugmaschine beim Transport auf öffentlichen Verkehrsflächen.

Fig. 1 veranschaulicht die Brecheinrichtung beim betriebsmäßigen Einsatz. Mit einem Raupenfahrwerk 1 ist ein Chassisrahmen 2 verbunden, in welchem ein leistungsstarkes, hier nicht näher dargestelltes Antriebsaggregat untergebracht ist. Das eigentliche Brechwerkzeug 3 besteht hier aus zwei Platten, die sich rechtwinkelig zur Zeichenebene erstrecken und die in Fig. 1 nur durch strichlierte Linien angedeutet sind. Die eine der beiden Platten des Brechwerkzeuges 3 ist ortsfest im Chassisrahmen 2 gelagert, die andere Platte wird von dem nicht dargestellten Antriebsaggregat und über ein Schwungrad und einen Keilriemenantrieb in eine schwingende Bewegung versetzt, wodurch sich diese Platte in der Zeichenebene periodisch gegen die feststehende Platte hin und her bewegt. Schwungrad und Keilriemenantrieb sind von einem Gehäuse 4 abgedeckt.

Seitlich des Brechwerkzeuges 3, dessen Ausbildung für die gegenständliche Erfindung nicht wesentlich ist, ist ein Einfüllschacht 5 vorgesehen. Der obere Teil 11 des Einfüllschachtes 5 ist durch nach außen gerichtete Borde 6 gebildet, die einen trichterartigen Einfüllbereich begrenzen, wobei die obere Begrenzungskante 7, die dem Brechwerkzeug 3 zugewandt ist, gegen den Chassisrahmen 2 schräg abfallend verläuft. Innerhalb des oberen Teiles 11 des Einfüllschachtes 5 und oberhalb der Oberkante des Brechwerkzeuges 3 ist ein horizontaler Rost vorgesehen, durch welchen KLeinmaterial durchfällt. Mittels eines Vibrators 8 kann der obere Teil 11 des Einfüllschachtes 5 in Schwingungen versetzt werden. Der obere Teil 11 des Einfüllschachtes ist mittels elastischen Stützgliedern 9 gegenüber seinem Tragteil 10 abgestützt. Im Sinne der gegenständlichen Erfindung bilden der obere Teil 11 und der Tragteil 10 den Einfüllschacht 5.

Dieser Einfüllschacht 5 bzw. dessen Tragteil 10 ist um eine horizontale Achse 12 schwenkbar gelagert, die nahe dem Fahrwerk 1 und etwa im mittleren Längsdrittel desselben liegt. Zur Verschwenkung dieses Einfüllschachtes 5 dient eine Kolben-Zylinder-Einheit 13, die einerseits am Tragteil 10 und andererseits am Chassisrahmen bzw. am Fahrwerkrahmen angelenkt ist. An dem dieser Achse 12 abgewandten Abschnitt der Unterseite des Einfüllschachtes 5 bzw. dessen Tragteil 10 und in dessen vertikaler Längsmittelebene ist ein schrägstehender Königszapfen befestigt, der Teil einer Sattelkupplung ist, wie sie in Verbindung mit Sattelzugmaschinen verwendet werden. Der Winkel, um den der Königszapfen 14 gegenüber einer vertikalen Bezugslinie geneigt ist, entspricht dem Winkel der Schräge der Begrenzungskante 7 des oberen Teiles 11 des Einfüllschachtes 5.

Auf der dem Einfüllschacht 5 abgewandten Seite des Chassisrahmens 2 ist um eine im Bereich des Fahrwerkes 1 liegende horizontale Achse ein Förderband 15 schwenkbar angelenkt. Dieses Förderband reicht bis in den Auslaßbereich des Brechwerkzeuges 3 und nimmt hier das vom Brechwerkzeug 3 verkleinerte Material auf, aber auch jenes, das durch den Rost des oberen Teiles 11 des Einfüllschachtes 5 gefallen ist. Der Rahmen des Förderbandes 15 ist aus zwei Abschnitten 16 und 17 gebildet, die um eine horizontale Achse 18 gegeneinander verschwenkbar sind. Der Abschnitt 16 ist von einer Kolben-ZylinderEinheit 19 getragen und der vordere Abschnitt 17 des Förderbandes 15 bzw. dessen Rahmen ist an einer Schwinge 20 angelenkt, die mit ihrem anderen Ende an einem Kragarm 21 des Chassisrahmens 2 befestigt ist.

In jenem Bereich des Abschnittes 16, an dem die Kolben-Zylinder-Einheit 19 angreift, ist ein Achsaggregat 22 angelenkt, das hier aus drei nebeneinander angeordneten gefederten Radachsen 23 gebildet ist, die von einem Rahmen 24 aufgenommen sind, an dessen Oberseite Lagerlaschen 25 angeschweißt sind. Diese Lagerlaschen 25 nehmen Achsbolzen oder Achsschäfte auf, welche parallel zur Achse 12 liegen, um welche der Einfüllschacht 5 verschwenkbar ist. Die Verbindung zwischen dem Achsaggregat 22 und dem Abschnitt 16 des Rahmens des Förderbandes 15 kann so gestaltet sein, daß sie leicht und ohne Aufwand und ohne Zuhilfenahme besonderer Werkzeuge lösbar ist. Die Bauhöhe einer Brecheinrichtung der hier gezeigten Art beträgt über 4 Meter. Die Gesamtlänge ca. 16 Meter, das Gewicht einer Brecheinrichtung dieser Art liegt bei ca. 45 Tonnen. Fig. 1 zeigt die fahrbare Brecheinrichtung in der betriebsbereiten Stellung.

Soll diese Brecheinrichtung nun über öffentliche Verkehrsflächen transportiert werden, so wird dazu eine Sattelzugmaschine 26 verwendet (Fig. 2). Diese wird auf der Seite des Einfüllschachtes 5 an die Einrichtung herangefahren. Durch Betätigung der Kolben-Zylinder-Einheit 13 wird nun der Einfüllschacht 5 im Uhrzeigersinn um die Achse 12 abgesenkt und dabei der Königszapfen 14 in die Sattelkupplung der Sattelzugmaschine eingefahren. Ferner wird durch Betätigung der Kolben-Zylinder-Einheit 19 das Förderband 15 abgesenkt, wobei der vordere Abschnitt 17 desselben über die Schwinge 20 hochgeklappt wird. Das Förderband bzw. dessen Rahmen wird so lange mittels der Kolben-Zylinder-Einheit 19 abgesenkt, bis das Achsaggregat 22 auf dem Boden aufliegt. Durch weitere Beaufschlagung der erwähnten Kolben-Zylinder-Einheiten 13 und 19 wird nun der Mittelteil der fahrbaren Brecheinrichtung angehoben, so daß sich das Fahrwerk 1 oberhalb des Bodens befindet. Nun kann die Brecheinrichtung nach Art eines Sattelzuges transportiert werden.

Im gezeigten Ausführungsbeispiel ist das Achsaggregat 22 direkt am Abschnitt 16 des Förderbandes bzw. des Rahmens mittels Achsbolzen oder Achszapfen angelenkt. Grundsätzlich ist es möglich, zwischen dem Abschnitt 16 und dem Achsaggregat 22 eine höhenverstellbare Mechanik anzuordnen, so daß auch beim betriebsmäßigen Einsatz der Brecheinrichtung (Fig. 1) das Achsaggregat auf dem Boden aufliegt und der Rahmen des Förderbandes 15 gegenüber dem Achsaggregat abgestützt ist. In diesem Fall kann die Kolben-Zylinder-Einheit 19 eingespart werden, jedoch ist die höhenverstellbare Mechanik so auszubilden, daß sie Seitenkräfte ohne Verwindung aufnehmen kann, die beim Straßentransport auf das Achsaggregat einwirken.

Im gezeigten Ausführungsbeispiel nach Fig. 1 ist das Achsaggregat 22 auch bei angehobenem Förderband 15 an diesem befestigt. Bei entsprechender Gestaltung der Verbindung zwischen Achsaggregat 22 und Abschnitt 16 des Rahmens des Förderbandes 15 kann bei abgesenktem Förderband diese Verbindung gelöst werden, so daß das Förderband dann ohne Achsaggregat in seinen Betriebszustand angehoben werden kann. Aus den Figuren ist auch zu erkennen, daß Einfüllschacht 5, Brechwerkzeug 3, Chassisrahmen 2 und Förderband 15 sowie Fahrwerk 1 in einer Ebene liegen, also nicht winkelig zueinander angeordnet sind. Es sind auch Brecheinrichtungen dieser Art bekannt, bei welchen diese Aggregate winkelig zueinander angeordnet sind. Auch in einem solchen Fall ist der erfindungsgemäße Lösungsvorschlag anwendbar, jedoch müssen hier die gegenüber dem Fahrwerk winkelig angeordneten Baueinheiten noch um vertikale Achsen schwenkbar gelagert werden, damit alle diese Baueinheiten beim Straßentransport in einer vertikalen Ebene liegen bzw. in eine solche vertikale Ebene klappbar oder schwenkbar sind.

## Patentansprüche

1. Fahrbare Brecheinrichtung mit einem Raupenfahrwerk, einem in einem mit dem Raupenfahrwerk verbundenen Chassisrahmen angeordneten, motorgetriebenen Brechwerkzeug, beispielsweise in Form von paarweise vorgesehenen, gegeneinander schwingenden Brechplatten in aufrechter Anordnung und einem Einfüllschacht, sowie mit mindestens einem, das gebrochene Material auswerfenden Förderband, das gegenüber dem Chassisrahmen verstellbar gelagert ist, und der Einfüllschacht um eine horizontale Achse gegenüber dem Chassisrahmen schwenkbar ist, dadurch gekennzeichnet, daß an der dieser, vorzugsweise nahe dem Raupenfahrwerk (1) liegenden Achse (12) abgewandten Unterseite und in der Längsmittelebene des Einfüllschachtes (5) ein nach unten gerichteter Königszapfen (14) einer Sattelkupplung befestigt ist und an dem das Förderband (15) tragenden Rahmen ein vorzugsweise mehrere Räder (23) aufweisendes Aggregat (22) anlenkbar ist und bezogen auf das Brechwerkzeug (3) bzw. den dieses aufnehmenden Chassisrahmen (2) Einfüllschacht (5) und Förderband (15) in an sich bekannter Weise an bzw. auf einander gegenüberliegenden Seiten des Chassisrahmens (2) angeordnet sind.

2. Fahrbare Brecheinrichtung nach Anspruch 1, dadurch gekennzeichnet, daß das Achsaggregat (22) aus mehreren, in einem Rahmen (24) gefedert gelagerten, nebeneinander angeordneten Radachsen besteht und der Rahmen (24) an seiner Oberseite und vorzugsweise in seinem Längsmittelbereich paarweise vorgesehene Lagerlaschen (25) aufweist, welche mit Lagerlaschen am Rahmen des Förderbandes (15) mittels Achsbolzen oder Achsschäften verbindbar sind.

3. Fahrbare Brecheinrichtung nach Anspruch 1 und 2, dadurch gekennzeichnet, daß die den Rahmen des Förderbandes (15) und das Achsaggregat (22) verbindenden Achsbolzen oder Achsschäfte parallel liegen zur Achse (12), um welche der Einfüllschacht (5) schwenkbar ist.

4. Fahrbare Brecheinrichtung nach Anspruch 1, dadurch gekennzeichnet, daß die obere, dem Brechwerkzeug (3) zugewandte Begrenzungskante (7) des Einfüllschachtes (5) in an sich bekannter Weise gegen den das Brechwerkzeug (3) und dessen Antriebsmotor beinhaltenden Chassisrahmen (2) schräg abfallend verläuft und daß der Neigungswinkel dieser Schräge im wesentlichen dem Neigungswinkel des Königzapfens (14) gegenüber der Lotrechten entspricht.

5. Fahrbare Brecheinrichtung nach Anspruch 1 oder 2, dadurch gekennzeichnet, daß in an sich bekannter Weise der das Förderband (15) tragende Rahmen bezogen auf seine Längsrichtung mindestens aus zwei, gegeneinander verschwenkbaren Abschnitten (16, 17) besteht und daß das Achsaggregat (22) in oder nahe jenem Bereich des Abschnittes (16) des Förderbandes (15) angelenkt ist, an welchem die der vertikalen Verschwenkung des Förderbandes (5) dienende Kolben-Zylinder-Einheit (19) angreift.

6. Fahrbare Brecheinrichtung nach Anspruch 1, dadurch gekennzeichnet, daß die das Förderband (15) und das Achsaggregat (22) verbindende Mechanik höhenverstellbar ausgebildet ist.

## Claims

1. A travelling crushing device having a tracked undercarriage, a motor-driven crushing tool - for example in the form of crushing plates which are provided in pairs, are in an upright arrangement and swing against one another - arranged in a chassis framework connected to the tracked undercarriage, having a feed chute, and also having at least one conveyer belt which discharges the crushed material and is mounted so as to be adjustable in relation to the chassis framework, and the feed chute is pivotable about a horizontal axis in relation to the chassis framework, characterised in that a downwards-directed central pivot (14) of a fifth wheel is secured in the longitudinal centre plane of the feed chute (5) and to the underside facing away from this axis (12) preferably located close to the tracked undercarriage (1), and a unit (22) preferably having a plurality of wheels (23) is couplable to the frame bearing the conveyer belt (15), and the feed chute (5) and the conveyer belt (15) are, in a manner known per se, arranged against or on facing sides of the chassis framework (2) in relation to the crushing tool (3) or the chassis framework (2) receiving the latter.

2. A travelling crushing device in accordance with Claim 1, characterised in that the axle unit (22) comprises a plurality of wheel axles which are spring-mounted in a frame (24) and are arranged side by side, and the frame (24) has bearing lugs (25) at its upper side - preferably in its longitudinal central region - which are provided in pairs and are connectable to bearing lugs at the frame of the conveyor belt (15) by means of axle pins or axle shafts.

3. A travelling crushing device in accordance with Claim 1 and 2, characterised in that the axle pins or axle shafts connecting the frame of the conveyer belt (15) to the axle unit (22) lie parallel to the axis (12) about which the feed chute (5) is pivotable.

4. A travelling crushing device in accordance with Claim 1, characterised in that the feed chute upper boundary-edge (7) facing the crushing tool (3) slopes towards the chassis framework (2) - containing the crushing tool (3) and its driving motor - in a manner known per se, and in that the angle of inclination of this slope substantially corresponds to the angle of inclination of the central pivot (14) to the vertical.

5. A travelling crushing device in accordance with Claim 1 or 2, characterised in that in a manner known per se, the frame bearing the conveyer belt (15) is - with reference to its longitudinal direction - composed of at least two portions (16, 17) pivotable in relation to one another, and in that the axle unit (22) is coupled to the conveyor belt portion (16) in or close to that region thereof upon which there acts the piston-cylinder unit (19) serving to vertically pivot the conveyer belt (5).

6. A travelling crushing device in accordance with Claim 1, characterised in that the mechanism connecting the conveyer belt (15) and the axle unit (22) is vertically-adjustable.

## Revendications

1. Installation de concassage mobile comportant un mécanisme de roulement à chenille, un châssis relié à ce mécanisme, un outil de concassage entraîné par un moteur par exemple sous la forme de plaques de concassage oscillantes l'une par rapport à l'autre et prévues par paire, ces plaques étant dirigées vers le haut ainsi qu'une trémie de remplissage et au moins une bande transporteuse évacuant les matériaux concassés, cette bande étant réglable par rapport au châssis, et la trémie de remplissage pouvant pivoter par rapport au châssis autour d'un axe horizontal,
caractérisée en ce que
au niveau de la face inférieure opposée à l'axe (12) situé de préférence à proximité du mécanisme de roulement à chenille (1), et dans le plan longitudinal médian de la trémie de remplissage (5), il est prévu un pivot central (14) dirigé vers le bas pour une sellette d'attelage et en ce qu'un ensemble (22) de préférence à plusieurs roues (23) est prévu sur le châssis portant la bande transporteuse (15), et par rapport à l'outil de concassage (3) ou le châssis (2) qui le reçoit, il y a de manière connue en soi une trémie d'alimentation (5) et la bande transporteuse (15) est prévue du même côté ou sur le côté opposé du châssis (2).

2. Installation de concassage mobile selon la revendication 1,
caractérisée en ce que
l'ensemble (22) comporte plusieurs essieux juxtaposés, montés suspendus au châssis (24) et ce châssis (24) comporte sur sa face supérieure et de préférence dans la zone médiane longitudinale, des pattes de palier (25) prévues par paire susceptibles d'être reliées à des pattes de palier du châssis de la bande transporteuse (15) par l'intermédiaire de goujons ou de tiges d'axe.

3. Installation de concassage mobile selon la revendication 1 et 2,
caractérisée en ce que
les goujons ou tiges d'axe qui relient le châssis de la bande transporteuse (15) et l'ensemble à essieux (22) sont parallèles à l'axe (12) autour duquel peut pivoter la trémie de remplissage (5).

4. Installation de concassage mobile selon la revendication 1,
caractérisée en ce que
l'arête limite supérieure (7) tournée vers l'outil de concassage (3), et appartenant à la trémie de remplissage (5) descend de manière inclinée de façon connue en soi vers le châssis (2) équipé de l'outil de concassage (3) et de son moteur, et l'angle d'inclinaison de cette pente correspond principalement à l'angle d'inclinaison que fait le pivot central (14) par rapport à la direction verticale.

5. Installation de concassage mobile selon la revendication 1 ou 2,
caractérisée en ce que
de manière connue, le châssis portant la bande transporteuse (15) se compose par rapport à sa direction longitudinale, d'au moins deux segments (16, 17) pivotants l'un par rapport à l'autre et l'ensemble à essieux (22) est articulé au voisinage ou dans la zone du segment (16) de la bande transporteuse (15) au niveau duquel agit l'ensemble piston/cylindre (19) assurant le pivotement vertical de la bande transporteuse (5).

6. Installation de concassage mobile selon la revendication 1,
caractérisée en ce que
le mécanisme qui relie la bande transporteuse (15) et l'ensemble à essieux (22) est réglable en hauteur.
